# EUROPÄISCHE PATENTSCHRIFT

(11) **EP 1 431 013 B1**
(45) Veröffentlichungstag und Bekanntmachung des Hinweises auf die Patenterteilung: **09.07.2008**
(21) Anmeldenummer: 03023455.3
(22) Anmeldetag: 18.10.2003
(51) Int. Cl.: B27G 19/08, B27G 19/02

(54) **Tischkreissägemaschine**
Circular saw bench
Scie circulaire à table

(30) Priorität: 19.12.2002 DE 20219797 U
(43) Veröffentlichungstag der Anmeldung: 23.06.2004
(73) Patentinhaber: Metabowerke GmbH, 72622 Nürtingen (DE)
(72) Erfinder: Raasch, Klaus, 49744 Geeste (DE); Meelker, Thomas, 49832 Messingen (DE)
(74) Vertreter: Gesthuysen, von Rohr & Eggert

(56) Entgegenhaltungen:
- DE-A1- 2 442 592

## Beschreibung

Die Erfindung betrifft eine Tischkreissägemaschine mit den Merkmalen des Oberbegriffs von Anspruch 1.

Eine Tischkreissägemaschine weist einen Sägetisch mit Werkstückauflage und Traggestell auf. Unter der Werkstückauflage befindet sich in einem Gehäuse ein Sägeaggregat mit einem Werkzeugträger, auf dem ein Kreissägeblatt aufgespannt ist bzw. aufgespannt werden kann. Das Kreissägeblatt durchtritt die Werkstückauflagefläche in einem Sägeschlitz, ragt also nach oben über die Werkstückauflagefläche hinaus. Der Werkzeugträger mit dem daran angebrachten Kreissageblatt, gegebenenfalls das Sägeaggregat samt Werkzeugträger und Kreissägeblatt, ist gegenüber der Werkstückauflagefläche in der Höhe verstellbar, mittels einer meist von Hand einstellbaren Höhenverstellung. Dadurch läßt sich die Schnittiefe im Werkstück einstellen. Das Werkstück, z. B. eine Holzplatte, wird dem für den jeweiligen Arbeitsgang in der Höhe eingestellten Kreissägeblatt auf der Werkstückauflagefläche liegend in der Regel von Hand zugeführt.

Unter den Begriff der Tischkreissägemaschine im Sinne der Lehre der vorliegenden Patentanmeldung fallen auch Formatkreissägemaschinen, bei denen ein Teil der Werkstückauflage aus einem parallel zur Ebene des Kreissägeblattes beweglichen, nicht abnehmbaren Werkstückträger, einem sogenannten Schiebetisch, besteht.

Eine Tischkreissägemaschine muß zur Vermeidung von Werkstückrückschlägen und einem damit verbundenen Verklemmen des Kreissägeblattes mit einem Spaltkeil ausgerüstet sein. Dieser Spaltkeil ist, in Vorschubrichtung des Werkstückes betrachtet, hinter dem Kreissägeblatt in der Sägeblattebene angeordnet und verhindert so eine Berührung der durch das Sägen erzeugten Schnittkanten des Werkstücks.

Ein Spaltkeil, der über eine Spaltkeilhalterung fixiert ist, muß, wie auch die Spaltkeilhalterung, verschiedenen Anforderungen genügen. So muß der Spaltkeil durch die Spaltkeilhalterung immer exakt in der Sägeblattebene gehalten werden. Außerdem muß der Abstand des Spaltkeils vom Kreissägeblatt während des Sägevorgangs konstant bleiben und darf in der Regel nicht mehr als 10 mm betragen. Ferner darf der höchste Punkt des Spaltkeils nicht tiefer als der Zahngrund des obersten Zahnes des Kreissägeblattes liegen. Werden Kreissägeblätter mit unterschiedlichen Durchmessern aufgespannt, so kann über eine Einstelleinrichtung an der Spaltkeilhalterung der Spaltkeil waagerecht und senkrecht in der Sägeblattebene verschoben werden. Gegebenenfalls ist auch ein Verschwenken möglich. Insbesondere muß der Spaltkeil seine Relativlage zum Kreissägeblatt auch bei einer Höhenverstellung des Kreissägeblattes beibehalten ("Sicherheitsregeln für Tisch- und Formatkreissägemaschinen", Holz-Berufsgenossenschaft ZH1/3.3).

Die Sicherheitsregeln für Tischkreissägemaschinen schreiben einen Schutz gegen das Berühren des Kreissägeblattes oberhalb der Werkstückauflage vor. Der zum Schneiden erforderliche Teil des Zahnkranzes des Kreissägeblattes muß durch eine obere Verdeckung (Schutzhaube) gegen Berühren gesichert werden. Eine solche obere Verdeckung kann unter bestimmten Bedingungen am Spaltkeil befestigt sein (siehe die zuvor genannten Sicherheitsregeln).

Da bei der Bearbeitung mit einer Tischkreissägemaschine Staub und Späne anfallen kann man eine Auffang- und Absaugvorrichtung vorsehen. Dabei kann man vorsehen, daß ein entsprechender Absaugschlauch direkt an der Schutzhaube, die ihrerseits wieder am Spaltkeil befestigt ist, angeschlossen wird. Bei dieser Konstruktion müssen der Spaltkeil und die Spaltkeilhalterung ein relativ hohes Gewicht tragen können, wobei der flexible Absaugschlauch beim Absaugvorgang zusätzlich auch Kräfte auf den Spaltkeil und die Spaltkeilhalterung überträgt (Sicherheitsregeln a.a.o; DE 88 07 584 U1).

Die auf den Spaltkeil einwirkenden Kräfte können dazu führen, daß sich der Spaltkeil aus der Sägeblattebene herausbewegt. Dann erfüllt der Spaltkeil nicht oder nur noch eingeschränkt seine Funktion. Um diesen Einflüssen entgegenzuwirken kann man zwar an sich die Dicke des Spaltkeils erhöhen, dies wird allerdings durch die von der Dicke des Kreissägeblattes abhängige Fugenbreite begrenzt.

Bei der Tischkreissägemaschine, von der die Erfindung ausgeht (DE-A-24 42 592), ist die Spaltkeilhalterung nach unten verlängert und trägt einen Führungszapfen, der in einen am Sägetisch angebrachten Führungsschlitz greift. Wenn sich der Führungszapfen längs des Führungsschlitzes bewegt, wird die Spaltkeilhalterung parallel verschoben, so daß der daran befestigte Spaltkeil in allen Arbeitsstellungen seine Relativlage zum Sägeblatt beibehält. Außerdem ist der Führungsschlitz so gekrümmt, daß der Führungszapfen bei einem weiten Absenken des Kreissägeblattes so geschwenkt wird, daß der Spaltkeil unter der Werkstückauflage des Sägetisches verschwindet.

Die Lage des Führungsschlitzes unten am Sägetisch ist für die Führung des Spaltkeils noch nicht optimal. Der Lehre liegt daher das Problem zugrunde, eine Tischkreissägemaschine der in Rede stehenden Art so auszugestalten und weiterzubilden, daß der Spaltkeil mit erhöhter Stabilität geführt ist.

Die vorliegende Erfindung löst das zuvor dargestellte Problem bei einer Tischkreissägemaschine mit den Merkmalen des Oberbegriffs von Anspruch 1 durch die Merkmale des kennzeichnenden Teils von Anspruch 1. Bevorzugte Ausgestaltungen und Weiterbildungen sind Gegenstand der Unteransprüche.

Zusätzlich zu der Anbringung der Spaltkeilhalterung am Sägetisch unter der Werkstückauflage wird erfindungsgemäß davon beabstandet eine zusätzliche Führungseinrichtung zur seitlichen Führung der Spaltkeilhalterung vorgesehen. Durch diese wird die Spaltkeilhalterung seitlich zusätzlich geführte man gewinnt gewissermaßen eine Zweipunktlagerung für die Höhenverstellung der Spaltkeilhalterung. Durch diese Führungseinrichtung wird die Stabilität der Halterung des Spaltkeils deutlich erhöht, da dieser nunmehr an mindestens zwei Punkten abgestützt wird.

Die Erfindung wird im folgenden anhand einer lediglich ein Ausführungsbeispiel darstellenden Zeichnung näher erläutert. In der Zeichnung zeigt
- Fig. 1: in schematischer Darstellung eine Tischkreissägemaschine üblicher Bauart,
- Fig. 2: in einer Ansicht unterhalb der Werkstückauflage der Tischkreissägemaschine aus Fig. 1, bei geöffnetem Gehäuse, ausschnittweise ein Ausführungsbeispiel einer Spaltkeilhalterung an dieser Tischkreissägemaschine.

Fig. 1 zeigt eine Tischkreissägemaschine wie sie aus dem Stand der Technik bekannt ist. Wiederholt werden darf, daß der Begriff der Tischkreissägemaschine im Sinne der Lehre der vorliegenden Erfindung auch Formatkreissägemaschinen und Multifunktionsmaschinen umfaßt, die Tischkreissägefunktion haben.

Die in Fig. 1 dargestellte Tischkreissägemaschine soll jetzt im Zusammenhang von Fig. 1 und Fig. 2 erläutert werden. Eine Werkstückauflage 1 befindet sich an einem Sägetisch 2. An diesem ist ein Sägeaggregat angeordnet, das in Fig. 1 unterhalb der Werkstückauflage 1 liegt und daher nicht erkennbar ist. Diesem Sägeaggregat ist ein Werkzeugträger 3 zugeordnet, dargestellt in Fig. 2, an dem ein Kreissägeblatt 4, erkennbar in Fig. 1, anbringbar ist. In Fig. 2 ist das Kreissägeblatt 4 abgenommen, also nicht auf den Werkzeugträger 3 aufgespannt, um die für die Erfindung wesentlichen Teile der Tischkreissägemaschine nicht zu verdecken.

Fig. 1 zeigt, daß das Kreissägeblatt 4 nach oben über die Werkstückauflage 1 um ein geringes Maß hinausragt. Die Höhe, in der das Kreissägeblatt 4 eingestellt ist, ist verstellbar. Die Höhenverstellung befindet sich normalerweise unter der Werkstückauflage 1, sie ist in Fig. 1 verdeckt und nicht zu erkennen.

Dem Kreissägeblatt 4 ist ein Spaltkeil 5 zugeordnet, der in Vorschubrichtung S für ein Werkstück hinter dem Kreissägeblatt 4 angeordnet ist. Die Funktion des Spaltkeils 5 ist im allgemeinen Teil der Beschreibung erläutert worden. Der Spaltkeil 5 dient im dargestellten Ausführungsbeispiel gleichzeitig als Träger für eine obere Verdeckung des Zahnkranzes des Kreissägeblattes 4, für eine Schutzhaube 6. Im dargestellten Ausführungsbeispiel ist des weiteren noch eine Absaugvorrichtung vorgesehen, deren Absaugschlauch 7 an der Schutzhaube 6 angebracht ist.

In Fig. 1 erkennt man auf der Werkstückauflage 1 des Sägetisches 2 noch einen Parallelanschlag 9, an dem ein Werkstück seitlich anliegend in Vorschubrichtung S verschoben werden kann. Ferner erkennt man einen Sägeschlitz 10, in dem das Kreissägeblatt 4 die Werkstückauflage 1 von unten her durchsetzt.

Unterhalb der Werkstückauflage 1 befindet sich ein Gehäuse 8, in dem sich das Sägeaggregat, der Werkzeugträger 3 und das Kreissägeblatt 4, insoweit als es nicht über die Werkstückauflage 1 hinausragt, befinden. Dieses Gehäuse 8 ist in Fig. 2 geöffnet, man blickt von links vom in Fig. 1 in das Innere des Gehäuses 8 hinein. Im Gehäuse 8 befindet sich eine Spaltkeilhalterung 11, an der der Spaltkeil 5 befestigt und mit der der Spaltkeil 5 gemeinsam mit dem Werkzeugträger 3 höhenverstellbar ist. Die Spaltkeilhalterung 11 ist am oder nahe dem Werkzeugträger 3 am Sägetisch 2, hier genauer gesagt am Gehäuse 8 höhenverstellbar angebracht.

Mittels der Spaltkeilhalterung 11 kann der Spaltkeil 5 nicht nur in der Höhe verstellt werden, sondern auch horizontal, um so bei unterschiedlichen Durchmessern des Kreissägeblattes 4 eingesetzt werden zu können.

Fig. 2 zeigt nun die Besonderheit der dargestellten Tischkreissägemaschine, die darin liegt, daß am Sägetisch 2 von der Anbringungsstelle am oder nahe dem Werkzeugträger 3 beabstandet eine Führungseinrichtung 14 zur seitlichen Führung der Spaltkeilhalterung 11 bei der Höhenverstellung angeordnet ist. Man erkennt an der Spaltkeilhalterung 11 zunächst nahe dem Werkzeugträger 3 einen im wesentlichen senkrecht verlaufenden Verstellschlitz 12. Zwei übereinander angeordnete Trägerschrauben 13 halten die Spaltkeilhalterung 11 am Gehäuse 8 so, daß sie entsprechend dem Doppelpfeil in der Höhe verstellt werden kann. Die Höhenverstellung kann beispielsweise mit einer üblichen Handkurbel (siehe die Sicherheitsregeln a.a.o.) erfolgen. Die Trägerschrauben 13 zusammen mit dem Blech des Gehäuses 8 am Sägetisch 2 und dem Verstellschlitz 12 in der Spaltkeilhalterung 11 bilden also eine hier im wesentlichen vertikal aufgerichtete Verstellführung. Seitlich beabstandet zu dieser ersten im wesentlichen vertikalen Führung befindet sich nun die erfindungsgemäß vorgesehene zweite Führungseinrichtung 14. Durch diese ist für die Spaltkeilhalterung 11 eine Zweipunktführung realisiert. Im einzelnen ist diese Führungseinrichtung 14 im dargestellten Ausführungsbeispiel so konstruiert, daß die Spaltkeilhalterung 11 eine randseitige Führungsschiene 15 aufweist und daß die Führungseinrichtung 14 mindestens einen am Sägetisch 2 befestigten Führungswinkel 14'; 14" aufweist, in dem sich die Führungsschiene 15 bei Höhenverstellung der Spaltkeilhalterung 11 seitlich geführt verschiebt.

Eine kinematische Umkehr der zuvor beschriebenen Konstruktion ist dergestalt möglich, daß die Spaltkeilhalterung randseitig mindestens einen Führungswinkel aufweist und daß die Führungseinrichtung eine am Sägetisch befestigte Führungsschiene aufweist, auf der sich der Führungswinkel bei Höhenverstellung der Spaltkeilhalterung seitlich geführt verschiebt.

Im dargestellten Ausführungsbeispiel ist im übrigen vorgesehen, daß die Führungseinrichtung 14 zwei voneinander beabstandete, im wesentlichen gleichwirkende Führungswinkel 14'; 14" aufweist. Im dargestellten Ausführungsbeispiel umfassen die Führungswinkel 14', 14" die Führungsschiene 15 der Spaltkeilhalterung 11 seitlich gabelförmig, so daß die Spaltkeilhalterung 11 wirklich in einer Gleitführung beidseits geführt ist. Hier könnte man auch weitere Gleithilfsmittel vorsehen, beispielsweise auch Rollen oder Kunststoffeinsätze.

Durch die mindestens zwei Führungswinkel 14', 14" in vertikalem Abstand voneinander ergibt sich eine bei jeder Höhenlage der Spaltkeilhalterung 11 optimale Zweipunktführung der Spaltkeilhalterung 11 und ein stabiler Sitz des Spaltkeils 5, der auch den seitlichen Kräften auf die Schutzhaube 6 widersteht.

Die Führungswinkel 14', 14" sind im dargestellten Ausführungsbeispiel am Gehäuse 8 bzw. direkt am Sägetisch 2 angeschraubt. Hier sind alle Befestigungsarten vorstellbar. Der Begriff des Führungswinkels bedeutet im übrigen nur eine bestimmte Terminologie. Der Führungswinkel muß nicht zwingend winkelförmig sein, er könnte auch die Form eines Blockes, beispielsweise eines Kunststoffblocks haben. Wesentlich ist, daß sich die notwendige Seitenführung der Spaltkeilhalterung 11 ergibt.

Das dargestellte und bevorzugte Ausführungsbeispiel zeigt im übrigen in besonderer konstruktiver Ausgestaltung weiter, daß die Spaltkeilhalterung 11 einen höhenverstellbären Träger 16 und eine am Träger 16 seitenverstellbare Tragplatte 17 für den Spaltkeil 5 aufweist. Im dargestellten Ausführungsbeispiel ist dabei vorgesehen, daß die Tragplatte 17 am plattenartigen, höhenverstellbaren Träger 16 ihrerseits in einem im wesentlichen horizontal liegenden Verstellschlitz 18 verstellbar ist. Zur Fixierung der Tragplatte 17, an der dann der Spaltkeil 5 selbst angebracht wird, im Verstellschlitz 18 sind entsprechende Fixierungsschrauben 19 vorgesehen. Ein mittlerer Tragzapfen 20 für den Spaltkeil 5 bildet zusammen mit Fixierungspunkten 21 eine zusätzliche Einstellmöglichkeit für den Spaltkeil 5.

Das dargestellte und bevorzugte Ausführungsbeispiel zeigt im übrigen, daß der Träger 16 im Bereich zwischen der Führungseinrichtung 14 und dem Werkzeugträger 3 eine Stufe 22 aufweist, dergestalt, daß im montierten Zustand der Spaltkeil 5 und das Kreissägeblatt 4 in einer Ebene liegen.

Schließlich zeigt das dargestellte und bevorzugte Ausführungsbeispiel, daß die Spaltkeilhalterung 11, insbesondere der Träger 16 der Spaltkeilhalterung 11, auch den Werkzeugträger 3 und, vorzugsweise, auch das Sägeaggregat trägt. Insgesamt dient hier im dargestellten Ausführungsbeispiel also der Träger 16 der Spaltkeilhalterung 11 der höhenverstellbaren Lagerung aller höhenverstellbarer Teile der Tischkreissägemaschine.

## Patentansprüche

1. Tischkreissägemaschine mit einem Sägetisch (2), an dem ein Sägeaggregat mit einem Werkzeugträger (3) und einem daran anbringbaren Kreissägeblatt (4) höhenverstellbar angeordnet ist, mit einem dem Kreissägeblatt (4) zugeordneten Spaltkeil (5), an dem, vorzugsweise, eine Schutzhaube (6) befestigt ist, und mit einer Spaltkeilhalterung (11), an der der Spaltkeil (5) befestigbar und mit der der Spaltkeil (5) gemeinsam mit dem Werkzeugträger (3) höhenverstellbar ist, wobei die Spaltkeilhalterung (11) am oder nahe dem Werkzeugträger (3) am Sägetisch (2) höhenverstellbar angebracht ist,
**dadurch gekennzeichnet,**
**daß** die Anbringungsstelle der Spaltkeilhalterung (11) am Sägetisch (2) als im wesentlichen vertikal ausgerichtete Verstellführung (12, 13) ausgebildet ist und daß am Sägetisch (2) seitlich beabstandet zu dieser ersten, im wesentlichen vertikal ausgerichteten Verstellführung (12, 13) der Spaltkeilhalterung (11) eine gleichfalls im wesentlichen vertikal ausgerichtete Führungseinrichtung (14) zur seitlichen Führung der Spaltkeilhalterung (11) bei der Höhenverstellung angeordnet ist.

2. Tischkreissägemaschine nach Anspruch 1, **dadurch gekennzeichnet, daß** die Spaltkeilhalterung (11) eine randseitige Führungsschiene (15) aufweist und daß die Führungseinrichtung (14) mindestens einen am Sägetisch (2) befestigten Führungswinkel (14'; 14") o. dgl. aufweist, in dem sich die Führungsschiene (15) bei Höhenverstellung der Spaltkeilhalterung (11) seitlich geführt verschiebt.

3. Tischkreissägemaschine nach Anspruch 1, **dadurch gekennzeichnet, daß** die Spaltkeilhalterung randseitig mindestens einen Führungswinkel o. dgl. aufweist und daß die Führungseinrichtung eine am Sägetisch befestigte Führungsschiene aufweist, auf der sich der Führungswinkel o. dgl. bei Höhenverstellung der Spaltkeilhalterung seitlich geführt verschiebt.

4. Tischkreissägemaschine nach Anspruch 2 oder 3, **dadurch gekennzeichnet, daß** die Führungseinrichtung (14) zwei voneinander beabstandete, im wesentlichengleichwirkende Führungswinkel (14'; 14") o. dgl. aufweist.

5. Tischkreissägemaschine nach einem der Ansprüche 1 bis 4, **dadurch gekennzeichnet, daß** die Spaltkeilhalterung (11) einen höhenverstellbaren Träger (16) und eine am Träger (16) seitenverstellbare Tragplatte (17) für den Spaltkeil (5) aufweist.

6. Tischkreissägemaschine nach Anspruch 5, **dadurch gekennzeichnet, daß** der Träger (16) im Bereich zwischen der Führungseinrichtung (14) und dem Werkzeugträger (3) eine Stufe (22) aufweist, dergestalt, daß im montierten Zustand der Spaltkeil (5) und das Kreissägeblatt (4) in einer Ebene liegen.

7. Tischkreissägemaschine nach einem der Ansprüche 1 bis 6, **dadurch gekennzeichnet, daß** die Spaltkeilhalterung (11), insbesondere der Träger (16) der Spaltkeilhalterung (11), auch den Werkzeugträger (3) und, vorzugsweise, auch das Sägeaggregat trägt.

8. Tischkreissäge nach einem der Ansprüche 2 bis 4, **dadurch gekennzeichnet, daß** der Führungswinkel (14'; 14") o. dgl. als ein eine Führungsnut oder Führungsausnehmung für die Führungsschiene (15) bildender Block, vorzugsweise aus Kunststoff, oder als abgewinkeltes, eine gabelförmige Führungsnut bildendes Metallteil ausgebildet ist.

## Claims

1. Circular saw bench comprising a saw table (2) on which a saw unit having a tool carrier (3) and a circular saw blade (4) which can be attached thereto is arranged in a vertically adjustable manner, comprising a riving knife (5) which is assigned to the circular saw blade (4) and to which, preferably, a protective hood (6) is fastened, and comprising a riving knife retainer (11), to which the riving knife (5) can be fastened and with which the riving knife (5) is vertically adjustable together with the tool carrier (3), the riving knife retainer (11) being attached to the saw table (2) in a vertically adjustable manner at or close to the tool carrier (3), **characterized in that** the attachment point of the riving knife retainer (11) on the saw table (2) is designed as an essentially vertically oriented adjusting guide (12, 13), and **in that** a likewise essentially vertically oriented guide device (14) for the lateral guidance of the riving knife retainer (11) during the vertical adjustment is arranged on the saw table (2) at a lateral distance from this first, essentially vertically oriented adjusting guide (12, 13) of the riving knife retainer (11).

2. Circular saw bench according to Claim 1, **characterized in that** the riving knife retainer (11) has a marginal guide rail (15), and **in that** the guide device (14) has at least one guide angle (14'; 14") or the like which is fastened to the saw table (2) and in which the guide rail (15) is displaced in a laterally guided manner during vertical adjustment of the riving knife retainer (11).

3. Circular saw bench according to Claim 1, **characterized in that** the riving knife retainer has at least one guide angle or the like at the margin, and **in that** the guide device has a guide rail which is fastened to the saw table and on which the guide angle is displaced in a laterally guided manner during vertical adjustment of the riving knife retainer.

4. Circular saw bench according to Claim 2 or 3, **characterized in that** the guide device (14) has two spaced-apart guide angles (14'; 14") or the like acting essentially in the same way.

5. Circular saw bench according to one of Claims 1 to 4, **characterized in that** the riving knife retainer (11) has a vertically adjustable carrier (16) and a supporting plate (17), laterally adjustable on the carrier (16), for the riving knife (5).

6. Circular saw bench according to Claim 5, **characterized in that** the carrier (16) has a step (22) in the region between the guide device (14) and the tool carrier (3) in such a way that the riving knife (5) and the circular saw blade (4) lie in one plane in the fitted state.

7. Circular saw bench according to one of Claims 1 to 6, **characterized in that** the riving knife retainer (11), in particular the carrier (16) of the riving knife retainer (11), also carries the tool carrier (3) and also, preferably, the saw unit.

8. Circular saw bench according to one of Claims 2 to 4, **characterized in that** the guide angle (14'; 14") or the like is designed as a block, preferably of plastic, forming a guide groove or guide recess for the guide rail (15) or as an angled metal part forming a fork-shaped guide groove.

## Revendications

1. Scie circulaire à table comprenant une table de scie (2) sur laquelle est disposée, de manière réglable en hauteur, une unité de scie avec un porte-outil (3) et une lame de scie circulaire (4) pouvant être montée sur le porte-outil, avec un coin diviseur (5) associé à la lame de scie circulaire (4), sur lequel, de préférence, une calotte de protection (6) est fixée, et comprenant une fixation de coin diviseur (11) sur laquelle le coin diviseur (5) peut être fixé et avec laquelle le coin diviseur peut être réglé en hauteur conjointement avec le porte-outil (3), la fixation du coin diviseur (11) étant montée de manière réglable en hauteur sur ou à proximité du porte-outil (3) sur la table de scie (2),
**caractérisée en ce que**
le point de montage de la fixation du coin diviseur (11) sur la table de scie (2) est réalisé sous la forme d'une glissière de réglage (12, 13) orientée essentiellement verticalement, et **en ce que**, sur la table de scie (2), espacé latéralement par rapport à cette première glissière de réglage (12, 13) orientée essentiellement verticalement de la fixation du coin diviseur (11), est disposé un dispositif de guidage (14) orienté aussi essentiellement verticalement, pour le guidage latéral de la fixation du coin diviseur (11) lors du réglage en hauteur.

2. Scie circulaire à table selon la revendication 1, **caractérisée en ce que** la fixation du coin diviseur (11) présente un rail de guidage (15) au niveau du bord, et **en ce que** le dispositif de guidage (14) présente au moins une cornière de guidage (14' ; 14") ou similaire fixée sur la table de scie (2), dans laquelle se déplace, de manière guidée latéralement, le rail de guidage (15) lors du réglage en hauteur de la fixation du coin diviseur (11).

3. Scie circulaire à table selon la revendication 1, **caractérisée en ce que** la fixation du coin diviseur présente, au niveau du bord, au moins une cornière de guidage ou similaire et **en ce que** le dispositif de guidage présente un rail de guidage fixé sur la table de scie, sur lequel la cornière de guidage ou similaire se déplace de manière guidée latéralement lors du réglage en hauteur de la fixation du coin diviseur.

4. Scie circulaire à table selon la revendication 2 ou 3, **caractérisée en ce que** le dispositif de guidage (14) présente deux cornières de guidage (14' ; 14") ou similaires espacées l'une de l'autre et d'effet essentiellement identique.

5. Scie circulaire à table selon l'une quelconque des revendications 1 à 4, **caractérisée en ce que** la fixation du coin diviseur (11) présente un support (16) réglable en hauteur et une plaque de support (17) réglable latéralement sur le support (16) pour le coin diviseur (5).

6. Scie circulaire à table selon la revendication 5, **caractérisée en ce que** le support (16) présente, dans la région entre le dispositif de guidage (14) et le porte-outil (3), un gradin (22) de telle sorte que dans l'état monté, le coin diviseur (5) et la lame de scie circulaire (4) se situent dans un plan.

7. Scie circulaire à table selon l'une quelconque des revendications 1 à 6, **caractérisée en ce que** la fixation du coin diviseur (11), notamment le support (16) de la fixation du coin diviseur (11), porte aussi le porte-outil (3) et, de préférence, aussi l'unité de scie.

8. Scie circulaire à table selon l'une quelconque des revendications 2 à 4, **caractérisée en ce que** la cornière de guidage (14' ; 14") ou similaire est réalisée sous la forme d'un bloc formant une rainure de guidage ou un évidement de guidage pour le rail de guidage (15), de préférence en plastique, ou sous la forme d'une pièce métallique coudée formant une rainure de guidage en forme de fourche.
